# FASCICULE DE BREVET EUROPEEN

(11) **EP 1 801 833 B1**
(45) Date de publication et mention de la délivrance du brevet: **10.03.2010**
(21) Numéro de dépôt: 06126559.1
(22) Date de dépôt: 19.12.2006
(51) Int. Cl.: H01H 15/10

(54) **Dispositif de commutation électrique et module du type comprenant un micro-interrupteur**
Elektrisches Schaltungsgerät mit einem Mikroschalter
Electrical switch apparatus with a microswitch

(30) Priorité: 21.12.2005 FR 0513059
(43) Date de publication de la demande: 27.06.2007
(73) Titulaire: DAV, 94000 Creteil (FR)
(72) Inventeur: Ducruet, René, 74380 Cranves-Sales (FR)
(74) Mandataire: Croonenbroek, Thomas Jakob

(56) Documents cités:
- EP-A- 1 223 594
- DE-C1- 10 032 518

## Description

La présente invention concerne un dispositif de commutation électrique et un module comprenant un micro-interrupteur.

Elle s'applique en particulier à la commande d'un organe électrique de véhicule automobile.

On connaît déjà dans l'état de la technique un dispositif de commutation électrique, du type comprenant un coulisseau monté mobile en translation sur un support, déplaçable longitudinalement par rapport à ce support dans une position de repos, dans une première position active, et dans une seconde position active.

Un tel dispositif est utilisé en particulier pour commander un lève-vitre de véhicule automobile.

En général, le coulisseau comprend des moyens de couplage avec un organe de manoeuvre destiné à être actionné par un utilisateur.

Le dispositif comprend des contacts électriques frottants fixe et mobile portés par le support et le coulisseau. Le déplacement relatif de ces contacts permet d'isoler un organe électrique par rapport à une alimentation électrique, de l'alimenter selon un premier sens de circulation du courant, ou bien de l'alimenter selon un second sens de circulation du courant, opposé au premier.

La commutation par contacts frottants pose plusieurs problèmes. En effet, il est nécessaire de graisser le coulisseau et le support pour faciliter leur déplacement. De plus, la rupture de contact est relativement lente du fait qu'elle dépend de la vitesse de translation du coulisseau. Enfin, on sait que ce type de commutation est sujet à l'apparition d'arcs électriques, ce qui use les contacts frottants et limite le nombre de cycles de fonctionnements du dispositif de commutation.

Le document DE 100 32 518 décrit un dispositif selon le préambule de la revendication 1.

La présente invention vise à remédier à ces inconvénients en fournissant un dispositif de commutation plus rapide, plus économique et résistant plus efficacement à l'usure.

A cet effet, l'invention concerne un dispositif de commutation du type précité, caractérisé en ce qu'il comprend des premier et second micro-interrupteurs à rupture de contact rapide, munis chacun d'un bouton de commande déplaçable verticalement entre une position de repos et une position active, ce bouton de commande étant manoeuvré par coopération avec un profil de came ménagé sur le coulisseau, de façon que
- lorsque le coulisseau est dans sa position de repos, les deux boutons de commande sont en position de repos,
- lorsque le coulisseau est dans sa première position active, le bouton de commande du premier micro-interrupteur est en position active, et
- lorsque le coulisseau est dans sa seconde position active, le bouton de commande du second micro-interrupteur est dans sa position active.

On entend par micro-interrupteur à rupture de contact rapide un interrupteur dont l'actionnement est très rapide, de façon à avoir une durée d'arc faible.

Grâce à l'invention, l'utilisation de micro-interrupteurs à rupture de contact rapide, ou brusque, permet d'obtenir une commutation rapide, commandée lors de la translation du coulisseau, grâce à son profil de came.

L'invention peut en outre comporter l'une ou plusieurs des caractéristiques suivantes :
- le profil de came coopère avec chaque bouton de commande par l'intermédiaire d'un organe flexible correspondant solidaire du support ;
- l'organe est flexible sensiblement verticalement et est venu de matière avec une embase solidaire du support ;
- l'organe flexible est formé par une languette élastique découpée dans l'embase, ayant une extrémité solidaire de l'embase et une extrémité opposée libre de coopération avec le bouton de commande correspondant ;
- l'embase et le support sont munis de moyens complémentaires de positionnement longitudinal et transversal de l'embase par rapport au support, notamment des butées de positionnement ;
- les moyens complémentaires de positionnement transversal sont du type à rainure et languette et comprennent des rainures ménagées sur des saillies du support ;
- le dispositif comporte des moyens de guidage complémentaires du coulisseau, notamment des moyens de guidage à rainure et languette ;
- les moyens de guidage complémentaires sont portés par le support et le coulisseau ;
- les moyens de guidage comprennent des languettes ménagées sur des saillies du support ;
- les saillies du support portant les moyens de positionnement et les moyens de guidage sont les mêmes ;
- les moyens de guidage complémentaires sont portés par l'embase et le coulisseau ;
- les moyens de guidage comprennent des languettes ménagées sur des découpes saillantes de l'embase ;
- le profil de came du coulisseau comprend au moins un bossage, apte à imposer, lors de sa translation, un mouvement vertical de l'extrémité libre d'une languette correspondante ;
- le coulisseau comprend une cavité recouvrant les boutons de commande, délimitée par deux parois transversales formant deux butées de fin de course du coulisseau destinées à coopérer chacune avec un organe flexible correspondant ;
- le coulisseau comprend au moins une rampe d'escamotage d'un organe flexible correspondant pour le montage du coulisseau sur le support ;
- le coulisseau comprend des moyens de couplage avec un organe de manoeuvre destiné à être actionné par un utilisateur ; et
- le dispositif est destiné à commander un lève-vitre de véhicule automobile.

L'invention concerne également un module du type comprenant un micro-interrupteur, caractérisé en ce qu'il comporte des moyens de liaison destinés à coopérer avec des moyens de liaison complémentaires d'un autre module du même type, ces moyens de liaison étant notamment en forme de queue d'aronde, de façon à former une partie du support d'un dispositif de commutation du type précité.

Eventuellement, ce module comprend des moyens de positionnement longitudinal de l'embase, notamment au moins une butée de positionnement de l'embase.

L'invention sera mieux comprise à la lecture de la description qui va suivre, donnée uniquement à titre d'exemple et faite en se référant aux dessins, dans lesquels :
- la figure 1 est une vue en perspective d'un dispositif de commutation selon un premier mode de réalisation de l'invention ;
- la figure 2 est une coupe longitudinale du dispositif de la figure 1 ;
- la figure 3 est une coupe transversale du dispositif de la figure 1 ;
- la figure 4 est une vue en perspective du support du dispositif de la figure 1 ;
- la figure 5 est une vue en perspective du support de la figure 3, muni d'une embase et de deux organes flexibles ;
- la figure 6 est une figure similaire à la figure 3 d'un dispositif selon un second mode de réalisation de l'invention ;
- la figure 7 est une figure similaire à la figure 5 du dispositif de la figure 6.

Dans la suite, la direction longitudinale est la direction X et le plan transversal est le plan transversal à cette direction.

Un dispositif 10 de commutation électrique selon l'invention, visible sur la figure 1, est destiné à commander un lève-vitre ou un toit ouvrant de véhicule automobile. II comprend un coulisseau 12, monté mobile en translation sur un support 14, suivant la direction longitudinale X dans une position de repos (représentée sur la figure 2), une première position active, et une seconde position active.

Le dispositif de commutation 10 définit globalement un parallélépipède dont la longueur est d'environ 20 mm, la hauteur d'environ 8 mm et la largeur d'environ 8 mm.

Le coulisseau 12 comprend des moyens 16 de couplage avec un organe de manoeuvre (non représenté) destiné à être actionné par un utilisateur, tel qu'une touche de lève-vitre.

Comme on peut le voir sur la figure 2, le support 14 comprend des premier 17 et second 18 modules, comprenant chacun des premier 20 et second 22 micro-interrupteurs à rupture de contact rapide. Ces micro-interrupteurs 20, 22 sont classiques, capables de fonctionner notamment avec un pic de courant de 30 Ampères et 17 Ampères en continu.

Chaque micro-interrupteur 20, 22 est muni d'un bouton de commande 24, 26 déplaçable suivant une direction verticale Z du plan transversal, entre une position de repos (illustrée sur la figure 2) et une position active, dans laquelle le bouton de commande 24, 26 est abaissé de façon à faire commuter un circuit de commande du lève-vitre ou à alimenter directement en courant le moteur du lève-vitre.

On notera que le plan transversal est défini par la direction Z et une autre direction Y orthogonale aux directions X et Z.

Comme on peut le voir sur la figure 4, les deux modules 17, 18 sont du même type voire identiques. Ils comportent chacun des moyens de liaison 19 destinés à coopérer avec des moyens de liaison complémentaires de l'autre module. Ces moyens de liaison 19 sont en forme de queue d'aronde. Une telle liaison en forme de queue d'aronde permet de réaliser un alignement parfait suivant les axes X et Y des modules 17, 18 et réduit les tolérances de positionnement des deux modules.

Le dispositif 10 comporte en outre une embase métallique 28, visible sur la figure 5, solidaire du support 14, et deux organes 30, 32 flexibles sensiblement verticalement, venus de matière avec l'embase 28.

Chaque organe flexible 30, 32 est formé par une languette élastique découpée dans l'embase 28, ayant une extrémité solidaire de l'embase et une extrémité opposée libre de coopération avec le bouton de commande 24, 26 correspondant.

L'embase 28 et le support 14 sont munis de moyens complémentaires de positionnement longitudinal et transversal de l'embase par rapport au support, comprenant des butées de positionnement.

Plus précisément, les moyens de positionnement longitudinal comprennent des butées de positionnement 34 ménagées sur le support 14, constituées de bossages ménagés sur la surface supérieure de chaque module 17, 18, et coopérant avec une partie transversale 36 de l'embase 28, de façon à bloquer cette partie transversale 36 entre les butées 34.

Les moyens de positionnement transversal comprennent des ailes 38 d'immobilisation transversale ménagées sur l'embase 28. Ils comportent également des moyens du type à rainure et languette, à savoir des rainures 40 ménagées sur des saillies 42 du support 14, et des bords 41 ménagés sur l'embase, visibles sur les figures 3 et 5.

Le dispositif 10 comporte également des moyens complémentaires de guidage du coulisseau 12, plus précisément des moyens de guidage du type à rainure et languette. Sur le mode de réalisation des figures 1 à 5, les moyens de guidage sont portés par le support 14 et le coulisseau 12. Ils comprennent des languettes 44 ménagées sur les saillies 42 du support 14, coopérant avec des rainures 46 ménagées sur le coulisseau 12. Dans ce mode de réalisation, les saillies 42 du support portent à la fois les moyens de positionnement transversal 40 de l'embase et les moyens 44 de guidage du coulisseau.

Par ailleurs, le coulisseau 12 comporte un profil de came 56, muni de premier 58 et second 59 bossages, visibles sur la figure 2. Ce profil de came 56 coopère avec chacun des boutons de commande 24, 26 par l'intermédiaire des organes flexibles 30 ou 32.

Le coulisseau 12 comprend également une cavité 60, délimitée par des première 62 et seconde 63 parois transversales. Le coulisseau 12 comprend également deux rampes 64 pour son montage sur le support.

Les principaux aspects du fonctionnement du dispositif de commutation 10 vont à présent être décrits.

Le coulisseau est initialement dans sa position de repos, visible sur la figure 2, dans laquelle les deux boutons de commande 24, 26 sont en position de repos.

Lorsqu'un utilisateur du lève-vitre actionne l'organe de manoeuvre, par exemple en appuyant sur la touche du lève-vitre, les moyens de couplage 16 entraînent le coulisseau 12 de façon à lui faire subir une translation dans la direction longitudinale, par exemple suivant le sens indiqué par la flèche 66.

Au cours de cette translation, le premier bouton de commande 24 est manoeuvré par coopération avec le premier bossage 58, par l'intermédiaire de la languette 30. Plus précisément, le bossage 58 impose un mouvement vertical de l'extrémité libre de la languette 30. Lorsque la translation du coulisseau 12 est suffisante, le mouvement vertical de la languette 30 est d'amplitude suffisante pour déplacer le bouton 24 de sa position de repos vers sa position active. Cette position définit la première position active du coulisseau 12.

Lorsque le coulisseau 12 est déplacé dans le sens opposé à la flèche 66, le second bossage 59 impose un mouvement vertical de l'extrémité libre de la languette 32 et coopère ainsi avec le second bouton de commande 26. Lorsque la translation du coulisseau 12 est suffisante, le bouton 26 passe de sa position de repos vers sa position active, ce qui définit la seconde position active du coulisseau 12.

On peut remarquer que, lorsque le coulisseau 12 est dans sa première position active, c'est-à-dire lorsque le premier bouton de commande 24 est en position active, le second bouton de commande 26 est en position de repos. A l'inverse, lorsque le coulisseau est dans sa seconde position active, c'est-à-dire lorsque le second bouton 26 est en position active, le premier bouton de commande 24 est en position de repos.

Par ailleurs, la course du coulisseau 12 est limitée par les deux parois 62, 63 qui coopèrent chacune avec l'une des languettes 30, 32. Ainsi, lorsque le coulisseau 12 est dans sa première position active, déplacé dans le sens de la flèche 66, la paroi 63 forme une butée de fin de course en coopérant avec la languette 32. La course du coulisseau est d'environ 4 mm de chaque côté.

Les principaux aspects du montage du dispositif de commutation 10 vont à présent être décrits.

Tout d'abord, on assemble entre eux les deux modules 17, 18, de façon à former le support 14 visible sur la figure 4. Puis, on monte l'embase 28 sur le support, selon la direction verticale, en faisant tout d'abord passer les saillies 42 à travers des découpes 68 ménagées sur l'embase 28, et en disposant les ailes 38 autour du support 14. Puis, on fait glisser l'embase dans la direction opposée à la direction X, de façon à faire coopérer, d'une part, les bords 41 avec les rainures 40, et d'autre part, la partie transversale 36 avec les butées de positionnement 34. L'embase 28 est ainsi immobilisée dans la direction longitudinale et dans le plan transversal.

On notera que le montage de l'embase 28 sur le support 14 permet d'immobiliser dans la direction verticale les deux supports 17, 18.

Une fois l'embase montée, on monte le coulisseau 12 sur le support, selon la direction longitudinale, en faisant coopérer tout d'abord les premières languettes 44 du support (à gauche sur la figure 5) avec les rainures 46 du coulisseau 12, puis en faisant glisser le coulisseau 12 jusqu'à sa position de repos une des rampes 64 escamotant la languette 32 visible sur la figure 2.

Un dispositif selon un second mode de réalisation est décrit ci-dessous en se référant aux figures 6 et 7. Les éléments analogues aux figures précédentes sont désignés par des références identiques.

A la différence du premier mode de réalisation, les moyens complémentaires de guidage du coulisseau 12 sont portés par l'embase 28 et le coulisseau 12. Ces moyens de guidage comprennent des languettes 70 ménagées sur des découpes saillantes de l'embase 28, coopérant avec les rainures 46 du coulisseau 48. En outre, les languettes 70 comprennent des extrémités longitudinales 72 destinées à immobiliser les languettes 70 dans les rainures 46.

Le fonctionnement et le montage du dispositif des figures 6 et 7 sont sensiblement similaires à ceux du dispositif des figures 1 à 5. On notera toutefois que le montage du coulisseau 12 sur le support 14 consiste à faire glisser les languettes 70 à l'intérieur des rainures 46 du coulisseau. Les extrémités 72 assurent le positionnement vertical des languettes 70 dans les rainures 46.

Comme on peut le constater, on dispose grâce à l'invention d'un dispositif de commutation 10 particulièrement performant du fait que l'on utilise des micro-interrupteurs à rupture de contact rapide.

En outre, l'utilisation de deux modules identiques 17, 18 pour former le support 14 est particulièrement intéressante du point de vue des coûts de production, d'autant plus que ces modules 17, 18 peuvent être utilisés comme boîtiers de micro-interrupteurs utilisables pour d'autres dispositifs de commutation que celui objet de l'invention. On peut constater à cet effet que les modules 17, 18 comportent chacun un moyen de détrompage, comprenant un chanfrein, utilisable dans le cas où le module 17, 18 est utilisé de façon isolée.

## Revendications

1. Dispositif (10) de commutation électrique, du type comprenant :
- un coulisseau (12) monté mobile en translation sur un support (14), déplaçable longitudinalement par rapport à ce support dans une position de repos, une première position active, et une seconde position active,
- des premier (20) et second (22) micro-interrupteurs à rupture de contact rapide, munis chacun d'un bouton de commande (24, 26) déplaçable verticalement entre une position de repos et une position active, ce bouton de commande étant manoeuvré par coopération avec un profil de came (56) ménagé sur le coulisseau (12), de façon que :
- lorsque le coulisseau (12) est dans sa position de repos, les deux boutons de commande (24, 26) sont en position de repos,
- lorsque le coulisseau (12) est dans sa première position active, le bouton de commande (24) du premier micro-interrupteur (20) est en position active, et
- lorsque le coulisseau (12) est dans sa seconde position active, le bouton de commande (26) du second micro-interrupteur (22) est en position active,
**caractérisé en ce que** le profil de came (56) coopère avec chaque bouton de commande (24, 26) par l'intermédiaire d'un organe flexible (30, 32) correspondant solidaire du support (14).

2. Dispositif de commutation selon la revendication 1, **caractérisé en ce que** l'organe (30, 32) est flexible sensiblement verticalement et est venu de matière avec une embase (28) solidaire du support (14).

3. Dispositif de commutation selon la revendication 2, **caractérisé en ce que** l'organe flexible est formé par une languette (30, 32) élastique découpée dans l'embase (28), ayant une extrémité solidaire de l'embase et une extrémité opposée libre de coopération avec le bouton de commande correspondant.

4. Dispositif de commutation selon la revendication 2 ou 3, **caractérisé en ce que** l'embase (28) et le support (14) sont munis de moyens (34, 36, 40, 41) complémentaires de positionnement longitudinal et transversal de l'embase (28) par rapport au support (14), notamment des butées de positionnement.

5. Dispositif selon la revendication 4, **caractérisé en ce que** les moyens complémentaires (40, 41) de positionnement transversal sont du type à rainure et languette et comprennent des rainures ménagées sur des saillies du support.

6. Dispositif de commutation selon l'une quelconque des revendications 1 à 5,
**caractérisé en ce qu'**il comporte des moyens complémentaires (44, 46 ; 70, 72, 46) de guidage du coulisseau (12), notamment des moyens de guidage à rainure et languette.

7. Dispositif de commutation selon la revendication 6, **caractérisé en ce que** les moyens de guidage (44, 46) complémentaires sont portés par le support et le coulisseau.

8. Dispositif de commutation selon la revendication 7, **caractérisé en ce que** les moyens de guidage comprennent des languettes (44) ménagées sur des saillies (42) du support (10).

9. Dispositif de commutation selon la revendication 8 prise en combinaison avec la revendication 5, **caractérisé en ce que** les saillies (42) du support portant les moyens de positionnement (40) et les moyens de guidage (44) sont les mêmes.

10. Dispositif de commutation selon la revendication 6 prise en combinaison avec la revendication 2, **caractérisé en ce que** les moyens de guidage (46, 70), complémentaires sont portés par l'embase (28) et le coulisseau (12).

11. Dispositif de commutation selon la revendication 10, **caractérisé en ce que** les moyens de guidage comprennent des languettes (70) ménagées sur des découpes saillantes de l'embase (28).

12. Dispositif de commutation selon l'une quelconque des revendications 1 à 11 prise en combinaison avec la revendication 2 **caractérisé en ce que** dans lequel le profil de came (56) du coulisseau comprend au moins un bossage (58, 59), apte à imposer, lors de sa translation, un mouvement vertical de l'extrémité libre d'une languette (30, 32) correspondante.

13. Dispositif de commutation selon l'une quelconque des revendications 1 à 12 prise en combinaison avec la revendication 1, **caractérisé en ce que** le coulisseau (12) comprend une cavité (60) recouvrant les boutons (24, 26) de commande, délimitée par deux parois transversales (62) formant deux butées de fin de course du coulisseau destinées à coopérer chacune avec un organe flexible correspondant (30, 32).

14. Dispositif de commutation selon l'une quelconque des revendications 1 à 13 prise en combinaison avec la revendication 1, **caractérisé en ce que** dans lequel le coulisseau comprend au moins une rampe (64) d'escamotage d'un organe flexible (30, 32) correspondant pour le montage du coulisseau (12) sur le support (14).

15. Dispositif de commutation selon l'une quelconque des revendications 1 à 14, **caractérisé en ce que** le coulisseau comprend des moyens de couplage (16) avec un organe de manoeuvre destiné à être actionné par un utilisateur.

16. Dispositif de commutation selon l'une quelconque des revendications précédentes, **caractérisé en ce que** le support (14) est formé par un premier et un second modules (17, 18) comprenant chacun un micro-interrupteur (20, 22) et des moyens de liaison (19), notamment en forme de queue d'aronde, le moyen de liaison (19) du premier module étant destiné à coopérer avec des moyens de liaison (19) complémentaires du second module (17, 18).

17. Dispositif de commutation selon la revendication 16, prise ensemble avec la revendication 4, **caractérisé en ce que** chaque module (17, 18) comprend des moyens (34) de positionnement longitudinal de l'embase (28), notamment au moins une butée de positionnement de l'embase.

18. Dispositif de commande d'un lève-vitre de véhicule automobile **caractérisé en ce qu'**il comporte un dispositif de commutation selon l'une quelconque des revendications précédentes.

## Claims

1. Electrical switching device (10), of the type comprising:
- a slide (12) mounted movably in translation on a support (14), displaceable longitudinally with respect to this support into a rest position, a first active position, and a second active position,
- first (20) and second (22) fast contact-break micro-breakers, each furnished with a control knob (24, 26) vertically displaceable between a rest position and an active position, this control knob being operated by cooperation with a cam profile (56) arranged on the slide (12), in such a way that:
- when the slide (12) is in its rest position, the two control knobs (24, 26) are in the rest position,
- when the slide (12) is in its first active position, the control knob (24) of the first micro-breaker (20) is in the active position, and
- when the slide (12) is in its second active position, the control knob (26) of the second micro-breaker (22) is in the active position,
**characterized in that** the cam profile (56) cooperates with each control knob (24, 26) by way of a corresponding flexible member (30, 32) joined to the support (14).

2. Switching device according to Claim 1, **characterized in that** the member (30, 32) is substantially vertically flexible and is integral with a base (28) joined to the support (14).

3. Switching device according to Claim 2, **characterized in that** the flexible member is formed by an elastic tab (30, 32) cut out in the base (28), having an end joined to the base and a free opposite end for cooperating with the corresponding control knob.

4. Switching device according to Claim 2 or 3, **characterized in that** the base (28) and the support (14) are furnished with complementary means (34, 36, 40, 41) of longitudinal and transverse positioning of the base (28) with respect to the support (14), particularly positioning stops.

5. Device according to Claim 4, **characterized in that** the complementary means (40, 41) of transverse positioning are of the groove and tab type and comprise grooves made on projections of the support.

6. Switching device according to any one of Claims 1 to 5, **characterized in that** it comprises complementary guidance means (44, 46; 70, 72, 46) for guiding the slide (12), particularly groove and tab guidance means.

7. Switching device according to Claim 6, **characterized in that** the complementary guidance means (44, 46) are borne by the support and the slide.

8. Switching device according to Claim 7, **characterized in that** the guidance means comprise tabs (44) arranged on projections (42) of the support (10).

9. Switching device according to Claim 8 taken in combination with Claim 5, **characterized in that** the projections (42) of the support bearing the positioning means (40) and the guidance means (44) are the same.

10. Switching device according to Claim 6 taken in combination with Claim 2, **characterized in that** the complementary guidance means (46, 70) are borne by the base (28) and the slide (12).

11. Switching device according to Claim 10, **characterized in that** the guidance means comprise tabs (70) arranged on cut-outs projecting from the base (28).

12. Switching device according to any one of Claims 1 to 11 taken in combination with Claim 2, **characterized in that** the cam profile (56) of the slide comprises at least one boss (58, 59), able to impose, during its translation, a vertical motion of the free end of a corresponding tab (30, 32).

13. Switching device according to any one of Claims 1 to 12 taken in combination with Claim 1, **characterized in that** the slide (12) comprises a cavity (60) overlying the control knobs (24, 26) and delimited by two transverse walls (62) forming two end-of-travel stops for the slide and each intended to cooperate with a corresponding flexible member (30, 32).

14. Switching device according to any one of Claims 1 to 13 taken in combination with Claim 1, **characterized in that** the slide comprises at least one ramp (64) for retracting a corresponding flexible member (30, 32) for the mounting of the slide (12) on the support (14).

15. Switching device according to any one of Claims 1 to 14, **characterized in that** the slide comprises means for coupling (16) with an operating member intended to be actuated by a user.

16. Switching device according to any one of the preceding claims, **characterized in that** the support (14) is formed by a first and a second module (17,18) each comprising a micro-breaker (20,22) and linking means (19), in particular dovetail-shaped, the linking means (19) of the first module being intended to cooperate with complementary linking means (19) of the second module (17, 18).

17. Switching device according to Claim 16, taken in combination with Claim 4, **characterized in that** each module (17,18) comprises means (34) of longitudinal positioning of the base (28), in particular at least one stop for positioning the base.

18. Control device for a motor vehicle window winder **characterized in that** it comprises a switching device according to any one of the preceding claims.

## Patentansprüche

1. Elektrische Schaltvorrichtung (10) von der Art, die enthält:
- einen Schieber (2), der translationsbeweglich auf einen Träger (14) montiert und in Längsrichtung bezüglich dieses Trägers in eine Ruhestellung, eine erste aktive Stellung und eine zweite aktive Stellung verschiebbar ist,
- erste (20) und zweite (22) Mikroschalter mit schneller Kontaktunterbrechung, die je mit einem Steuerknopf (24, 26) versehen sind, der senkrecht zwischen einer Ruhestellung und einer aktiven Stellung verschiebbar ist, wobei dieser Steuerknopf durch Zusammenwirkung mit einem Nockenprofil (56) betätigt wird, das auf dem Schieber (12) ausgebildet ist, damit:
- wenn der Schieber (12) in seiner Ruhestellung ist, die zwei Steuerknöpfe (24, 26) in der Ruhestellung sind,
- wenn der Schieber (12) in seiner ersten aktiven Stellung ist, der Steuerknopf (24) des ersten Mikroschalters (20) in der aktiven Stellung ist, und
- wenn der Schieber (12) in seiner zweiten aktiven Stellung ist, der Steuerknopf (26) des zweiten Mikroschalters (22) in der aktiven Stellung ist,
**dadurch gekennzeichnet, dass** das Nockenprofil (56) mit jedem Steuerknopf (24, 26) mit Hilfe eines entsprechenden biegsamen Elements (30, 32) zusammenwirkt, das fest mit dem Träger (14) verbunden ist.

2. Schaltvorrichtung nach Anspruch 1, **dadurch gekennzeichnet, dass** das Element (30, 32) im Wesentlichen senkrecht biegsam ist und aus einem Stück mit einer fest mit dem Träger (14) verbundenen Grundplatte (28) besteht.

3. Schaltvorrichtung nach Anspruch 2, **dadurch gekennzeichnet, dass** das biegsame Element von einer elastischen Zunge (30, 32) gebildet wird, die aus der Grundplatte (28) ausgeschnitten wird, mit einem fest mit der Grundplatte verbundenen Ende und mit einem freien gegenüberliegenden Ende, das mit dem entsprechenden Steuerknopf zusammenwirkt.

4. Schaltvorrichtung nach Anspruch 2 oder 3, **dadurch gekennzeichnet, dass** die Grundplatte (28) und der Träger (14) mit komplementären Einrichtungen (34, 36, 40, 41) zur Längs- und Querpositionierung der Grundplatte (28) bezüglich des Trägers (14) versehen sind, insbesondere mit Positionieranschlägen.

5. Schaltvorrichtung nach Anspruch 4, **dadurch gekennzeichnet, dass** die komplementären Einrichtungen (40, 41) zur Querpositionierung von der Art mit Nut und Feder sind und auf Vorsprüngen des Trägers ausgebildete Nuten enthalten.

6. Schaltvorrichtung nach einem der Ansprüche 1 bis 5, **dadurch gekennzeichnet, dass** sie komplementäre Einrichtungen (44, 46; 70, 72, 46) zur Führung des Schiebers (12) aufweist, insbesondere Führungseinrichtungen mit Nut und Feder.

7. Schaltvorrichtung nach Anspruch 6, **dadurch gekennzeichnet, dass** die komplementären Führungseinrichtungen (44, 46) vom Träger und vom Schieber getragen werden.

8. Schaltvorrichtung nach Anspruch 7, **dadurch gekennzeichnet, dass** die Führungseinrichtungen Federn (44) enthalten, die auf Vorsprüngen (42) des Trägers (10) ausgebildet sind.

9. Schaltvorrichtung nach Anspruch 8 in Kombination mit Anspruch 5, **dadurch gekennzeichnet, dass** die Vorsprünge (42) des die Positioniereinrichtungen (40) und die Führungseinrichtungen (44) tragenden Trägers die gleichen sind.

10. Schaltvorrichtung nach Anspruch 6 in Kombination mit Anspruch 2, **dadurch gekennzeichnet, dass** die komplementären Führungseinrichtungen (46, 70) von der Grundplatte (28) und vom Schieber (12) getragen werden.

11. Schaltvorrichtung nach Anspruch 10, **dadurch gekennzeichnet, dass** die Führungseinrichtungen Federn (70) enthalten, die auf vorspringenden Ausschnitten der Grundplatte (28) ausgebildet sind.

12. Schaltvorrichtung nach einem der Ansprüche 1 bis 11 in Kombination mit Anspruch 2, **dadurch gekennzeichnet, dass** das Nockenprofil (56) des Schiebers mindestens eine Wölbung (58, 59) enthält, die bei seiner Translationsbewegung eine senkrechte Bewegung des freien Endes einer entsprechenden Feder (30, 32) aufzwingen kann.

13. Schaltvorrichtung nach einem der Ansprüche 1 bis 12 in Kombination mit Anspruch 1, **dadurch gekennzeichnet, dass** der Schieber (12) einen die Steuerknöpfe (24, 26) bedeckenden Hohlraum (60) enthält, der von zwei Querwänden (62) begrenzt wird, die zwei Endstellungsanschläge des Schiebers bilden, welche dazu bestimmt sind, je mit einem entsprechenden biegsamen Element (30, 32) zusammenzuwirken.

14. Schaltvorrichtung nach einem der Ansprüche 1 bis 13 in Kombination mit Anspruch 1, **dadurch gekennzeichnet, dass** der Schieber mindestens eine Rampe (64) zum Einziehen eines entsprechenden biegsamen Elements (30, 32) für die Montage des Schiebers (12) auf den Träger (14) enthält.

15. Schaltvorrichtung nach einem der Ansprüche 1 bis 14, **dadurch gekennzeichnet, dass** der Schieber Einrichtungen (16) zur Kopplung mit einem Betätigungselement enthält, das zur Betätigung durch einen Benutzer bestimmt ist.

16. Schaltvorrichtung nach einem der vorhergehenden Ansprüche, **dadurch gekennzeichnet, dass** der Träger (14) von einem ersten und von einem zweiten Modul (17, 18) gebildet wird, die je einen Mikroschalter (20, 22) und Verbindungseinrichtungen (19), insbesondere in Form eines Schwalbenschwanzes, enthalten, wobei die Verbindungseinrichtung (19) des ersten Moduls dazu bestimmt ist, mit Verbindungseinrichtungen (19) des zweiten Moduls (17, 18) zusammenzuwirken.

17. Schaltvorrichtung nach Anspruch 16 zusammen mit Anspruch 4, **dadurch gekennzeichnet, dass** jedes Modul (17, 18) Einrichtungen (34) zur Längspositionierung der Grundplatte (28) enthält, insbesondere mindestens einen Positionieranschlag der Grundplatte.

18. Vorrichtung zur Steuerung eines Fensterhebers eines Kraftfahrzeugs, **dadurch gekennzeichnet, dass** sie eine Schaltvorrichtung nach einem der vorhergehenden Ansprüche aufweist.
